# EUROPÄISCHE PATENTSCHRIFT

(11) **EP 3 263 781 B1**
(45) Veröffentlichungstag und Bekanntmachung des Hinweises auf die Patenterteilung: **23.09.2020**
(21) Anmeldenummer: 16177599.4
(22) Anmeldetag: 01.07.2016
(51) Int. Cl.: E03D 1/32, F16K 31/34

(54) **EINLAUFGARNITUR**
INLET FITTING
GARNITURE D'ENTRÉE

(43) Veröffentlichungstag der Anmeldung: 03.01.2018
(73) Patentinhaber: Geberit International AG, 8645 Jona (CH)
(72) Erfinder: HOLZINGER, Matthias, 8633 Wolfhausen (CH)
(74) Vertreter: Frischknecht, Harry Ralph

(56) Entgegenhaltungen:
- EP-A1- 1 292 736
- US-A- 3 693 649
- US-A1- 2012 012 193

## Beschreibung

### TECHNISCHES GEBIET

Die vorliegende Erfindung betrifft eine Einlaufgarnitur für einen Spülkasten nach dem Oberbegriff von Anspruch 1.

### STAND DER TECHNIK

Einlaufgarnituren dienen der Befüllung von Spülkästen von Sanitärartikeln, wie Toiletten oder Urinalen. Die Befüllung soll dabei in einer relativ kleinen Zeitdauer erfolgen, so dass die Spülung wieder rasch einsatzfähig ist. Beispielsweise sind aus der EP 1 292 736 oder aus der US3693649A Einlaufgarnituren bekannt geworden.

### DARSTELLUNG DER ERFINDUNG

Ausgehend von diesem Stand der Technik liegt der Erfindung eine bevorzugte Aufgabe zugrunde, eine Einlaufgarnitur anzugeben, welche den Abgriff von Zusatzwasser, das separat zum eigentlichen Spülwasser aus der Einlaufgarnitur abgezweigt wird, optimiert. Insbesondere ist es eine Aufgabe der Erfindung, eine Einlaufgarnitur anzugeben, dessen Abzweigung vom Zusatzwasser unabhängig vom Wasserdruck in der Einlaufgarnitur erfolgt.

Diese Aufgabe löst die Einlaufgarnitur nach dem Anspruch 1. Demgemäss umfasst eine Einlaufgarnitur für die Befüllung eines Spülkastens ein Gehäuse, ein im Gehäuse angeordneten Wasserführungskanal mit einem Eingang und einem Ausgang, ein im Wasserführungskanal angeordnetes schwimmergesteuertes Ventil, welches den Wasserführungskanal sperrt bzw. bei der Befüllung des Spülkastens frei gibt, und ein mit dem Ventil zusammenarbeitenden Schwimmer zur Steuerung des Ventils, wobei der Schwimmer einen mit Wasser befüllbaren Hohlraum sowie mindestens eine Auftriebskammer aufweist. Die Einlaufgarnitur umfasst weiter ein aus dem Wasserführungskanal abgezweigten Zusatzwasserabgriff zur Befüllung des besagten Hohlraums zur Bereitstellung eines Zusatzgewichtes am Schwimmer, sowie mindestens ein im Wasserführungskanal, insbesondere im Bereich des Zusatzwasserabgriffs, angeordnetes Rückstauelement, mit welchem ein Rückstau im Bereich des Zusatzwasserabgriffs zur druckunabhängigen Entnahme von Zusatzwasser bereitstellbar ist.

Durch die Anordnung des Rückstauelementes, welches auch als Drosselelement bezeichnet werden kann, wird bei unterschiedlichen Druckverhältnissen sichergestellt, dass immer eine im Wesentlichen gleiche Menge an Zusatzwasser aus der Einlaufgarnitur abgezweigt werden kann und zwar unabhängig von den im Wasserführungskanal herrschenden Druckverhältnissen.

Durch den konstanten Abgriff von Zusatzwasser unabhängig vom Wasserdruck kann die insbesondere Schliessgenauigkeit der Einlaufgarnitur erhöht werden, weil der Hohlraum immer mit der im Wesentlichen gleichen Wassermenge, die unabhängig vom Druck ist, befüllt wird.

Der Zusatzwasserabgriff ist vorzugsweise derart ausgebildet, dass dieser aus dem Wasserführungskanal weggeführt wird und auf den besagten Hohlraum des Schwimmers gerichtet ist. Typischerweise ist der Zusatzwasserabgriff ein kleiner Wasserkanal mit einem Querschnitt, der um ein vielfaches kleiner ist als der Querschnitt des Wasserführungskanals.

Im eingebauten Zustand steht der Eingang mit einer Wasserversorgungsleitung in Verbindung und der Ausgang ragt in den Innenraum eines Spülkastens.

Vorzugsweise ist das Rückstauelement derart ausgebildet, dass der Querschnitt des Rückstauelementes bei ansteigendem Druck vergrössert wird. Die Vergrösserung ist dabei derart, dass die dem Zusatzwasserabgriff zugeführte Wassermenge, insbesondere über einen Druckbereich von 0.1 bis 10 bar, im Wesentlichen konstant ist.

Besonders bevorzugt vergrössert das Rückstauelement den Querschnitt des Wasserführungskanals bei ansteigendem Druck derart, dass eine grössere Wassermenge über den Ausgang abfliesst und dass die Wassermenge über den Zusatzwasserabgriff vorzugsweise konstant ist.

Das Rückstauelement sorgt aufgrund seiner Ausbildung dafür, dass ein gleichmässiger Abgriff von Zusatzwasser ermöglicht wird. Dabei wird bei dem Ausgang bei ansteigendem Druck eine höhere Wassermenge zugeführt.

Vorzugsweise wird das Rückstauelement bei ansteigenden Druck verformt und durch die Verformung wird der Querschnitt des Rückstauelements vergrößert. Das heisst, der Querschnitt des Rückstauelementes verändert sich mit sich verändernden Druckverhältnissen.

Vorzugsweise erstreckt sich das Rückstauelement über den gesamten Querschnitt des Wasserführungskanals, so dass der Querschnitt des Wasserführungskanals im Bereich des Rückstauelementes im Wesentlichen vom Öffnungsgrad des Rückstauelementes abhängig ist.

Besonders bevorzugt ist das Rückstauelement scheibenartig ausgebildet. Das scheibenartige Rückstauelement liegt dabei vorzugsweise quer zum Wasserführungskanal in demselben. Der Zusatzwasserabgriff ist bezüglich einer orthogonal zur Scheibenoberfläche verlaufenden Richtung vorzugsweise unmittelbar im Bereich der Scheibenoberfläche angeordnet. Alternativ ist der Zusatzwasserabgriff in einem geringen Abstand zum Rückstauelement angeordnet. Unter einem geringen Abstand wird ein Abstand von wenigen Zentimetern verstanden. In einer weiteren Alternative ist das Rückstauelement in einem grösseren Abstand zum Zusatzwasserabgriff angeordnet.

Das Rückstauelement ist in Fliessrichtung des Wassers im Wasserführungskanal vorzugsweise nach dem Zusatzwasserabgriff angeordnet.

Vorzugsweise ist das Rückstauelement aus einem federelastischen Werkstoff, insbesondere aus einem federelastischen Kunststoff oder aus Gummi oder aus Silikon. Derartige Werkstoffe haben sich bei der Verformung bei ansteigendem Druck und bei der Rückverformung bei wieder abfallendem Druck als vorteilhaft erwiesen.

Besonders bevorzugt weist das Rückstauelement eine Shore-Härte von grösser als 50 Shore oder grösser als 60 Shore oder grösser als 70 Shore auf. Tiefere Werte sind aber auch denkbar.

Erfindungsgemäß weist das Rückstauelement mehrere Einschnitte auf, welche Teilbereiche des Rückstauelementes in Lappen unterteilen. Die Lappen sind durch den Wasserdruck bezüglich des Wasserführungskanal in Fliessrichtung abklappbar. Das heisst, bei ansteigendem Wasserdruck bewegen sich die Lappen in Fliessrichtung und vergrössern so den Querschnitt des Rückstauelementes.

Vorzugsweise erstrecken sich die besagten Einschnitte von einer zentralen Öffnung radial nach aussen. Besonders bevorzugt sind drei oder mehr als drei Einschnitte angeordnet. Vorzugsweise ist das Rückstauelement im Wasserführungskanal angeordnet und ist in einer den Wasserführungskanal seitlich umgebenden Lagerstelle gelagert. Die Lagerstelle ist vorzugsweise als Ringspalt ausgebildet, in welchem das Rückstauelement fest geklemmt ist. Es handelt sich also um eine form- und kraftschlüssige Verbindung. Andere Verbindungsarten sind auch möglich.

Vorzugsweise umfasst die Einlaufgarnitur ein Auslassrohr, das Teile des Wasserführungskanals und den Ausgang bereitstellt, durch welches das Spülwasser in einen Spülkasten abgebbar ist, wobei das Rückstauelement in Strömungsrichtung gesehen vor dem Auslassrohr liegt. Alternativ liegt das Rückstauelement in Strömungsrichtung gesehen im Bereich des Eintritts in das Auslassrohr, also insbesondere dort, von wo sich das Rohr vom Gehäuse nach unten hin erstreckt. Die Einlaufgarnitur ist mit dem Gehäuse und dem Auslassrohr im Wesentlichen zweiteilig ausgebildet.

Das Auslassrohr ist am Gehäuse befestigt, wobei der Zusatzwasserabgriff vorzugsweise ein Teil des Gehäuses ist.

Besonders bevorzugt ist das Rückstauelement zwischen Auslassrohr und Gehäuse geklemmt. Insbesondere wirkt dann das Rückstauelement als Dichtung zwischen dem Auslassrohr und dem Gehäuse. Die Dichtwirkung ist derart, dass kein Wasser aus dem Wasserführungskanal durch die Verbindungsstelle zwischen Gehäuse und Auslassrohr austreten kann.

Vorzugsweise verläuft der Querschnitt des Wasserführungskanals in Fliessrichtung gesehen nach dem Rückstauelement konisch, wobei die Konizität vorzugsweise derart ist, dass sich der Querschnitt des Wasserführungskanals mit zunehmenden Abstand vom Rückstauelement verkleinert. Die Konizität mit der Stufe hat den Vorteil, dass es zu einer Vollfüllung zu Rohrs kommen kann.

Besonders bevorzugt vergrössert sich der Querschnitt nach Erreichen einer Stufe am Ende der Konizität wieder.

Vorzugsweise umfasst der Wasserführungskanal vom Eingang her gesehen eine Düse mit einem Düsenkanal.

Der Schwimmer wirkt vorzugsweise über einen Schwimmerhebel auf das schwimmergesteuerte Ventil. Der Schwimmer ist vorzugsweise über eine Stange oder Spindel mit dem Schwimmerhebel in Verbindung, wobei die Stange bzw. die Spindel rechtwinklig zur Wasseroberfläche orientiert ist. Der Schwimmer ist vorzugsweise an unterschiedlichen Positionen an der Stange bzw. der Spindel befestigbar.

Eine Anordnung umfasst einen Spülkasten und eine Einlaufgarnitur gemäss obiger Beschreibung. Die Einlaufgarnitur ist dabei im Spülkasten angeordnet und steht mit einer Versorgungsleitung in Verbindung.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Einlaufgarnitur nach einer Ausführungsform der vorliegenden Erfindung;
- Fig. 2: eine Schnittansicht der Einlaufgarnitur nach Fig. 1; und
- Fig. 3: eine weitere Schnittansicht der Einlaufgarnitur nach Fig. 1.

### BESCHREIBUNG BEVORZUGTER AUSFÜHRUNGSFORMEN

In den Figuren 1 bis 3 wird eine Einlaufgarnitur 1 gemäss einer Ausführungsform der vorliegenden Erfindung für die Befüllung eines Spülkastens gezeigt.

Die Einlaufgarnitur 1 umfasst ein Gehäuse 2, einen im Gehäuse 2 angeordneten Wasserführungskanal 3 mit einem Eingang 4 und einem Ausgang 5, ein im Wasserführungskanal 3 angeordnetes schwimmergesteuertes Ventil 6 und ein mit dem Ventil 6 zusammenarbeitenden Schwimmer 7. Das schwimmergesteuerte Ventil 6, welches in den Figuren 2 und 3 gezeigt wird, sperrt den Wasserführungskanal 3 bzw. gibt diesen bei der Befüllung des Spülkastens frei. Der Schwimmer 7 dient zur Steuerung des Ventils 6. Der Schwimmer 7 weist einen mit Wasser befüllbaren Hohlraum 8 sowie mindestens eine Auftriebskammer 9 auf. Die Auftriebskammer 9 ist nach unten hin offen ausgebildet und ist nach oben hin luftdicht, sodass sich beim Befüllen Luft in der Auftriebskammer 9 einschliesst, so dass der Schwimmer 7 einen Auftrieb erfährt. Auftriebskammer 9 und das Volumen des Hohlraums 8 sind dabei derart gewählt, dass ein bei voller Befüllung des Hohlraums 8 der Schwimmer einen Auftrieb hat, welcher möglichst gut auf das Ventil 6 abgestimmt ist.

Weiter umfasst die Einlaufgarnitur 1 einen aus dem Wasserführungskanal 3 abgezweigten Zusatzwasserabgriff 10. Mit dem Zusatzwasserabgriff 10 kann der Hohlraum 8 am Schwimmer 7 befüllt werden. Das heisst, bei offenem Ventil 6 wird nicht nur über den Ausgang 5 Wasser abgegeben, sondern auch über den Zusatzwasserabgriff 10. Das über den Zusatzwasserabgriff 10 abgegriffene Wasser wird in den besagten Hohlraum 8 geleitet. Hierfür weist der Zusatzwasserabgriff 10 einen Auslass 22 auf, welcher zum Hohlraum 8 gerichtet ist. Das Zusatzwasser fliesst dabei entlang der gestrichelten Linie W. Der Zusatzwasserabgriff 10 wird in den gezeigten Figuren durch einen Durchgang 23 vom Wasserführungskanal 3 in Richtung Auslass 22 bereitgestellt. Der Zusatzwasseranteil ist circa 2 bis 5% des gesamten Wasseranteils, der durch den Wasserführungskanal fliesst.

In der gezeigten Ausführungsform ist zudem noch eine optionale Steuerbohrung 26 vorhanden, welche ebenfalls Wasser dem Hohlraum 8 zuleitet. Allerdings fliesst durch die Steuerbohrung 26 nur einen sehr geringen Anteil Wasser. Dieser Anteil ist kleiner als 1% des gesamten Wasseranteils, der durch den Wasserführungskanal fliesst.

Bei offenem Ventil 6 fliesst das Wasser sowohl über den Ausgang 5 als auch über den Zusatzwasserabgriff 10 aus der Einlaufgarnitur hinaus.

Weiter ist im Wasserführungskanal 3, insbesondere im Bereich des Zusatzwasserabgriffs 10, mindestens ein Rückstauelement 11 angeordnet. Mit dem Rückstauelement 11 ist ein Rückstau von im Wasserführungskanal 3 fliessendem Wasser im Bereich des Zusatzwasserabgriffs 10 zur druckunabhängigen Entnahme von Zusatzwasser bereitstellbar. Unter einer druckunabhängigen Entnahme von Zusatzwasser wird verstanden, dass unabhängig bzw. nicht abhängig vom Wasserdruck im Wasserführungskanal 3 eine konstante Menge von Zusatzwasser über den Zusatzwasserabgriff 10 zum Hohlraum 8 geleitet werden kann. Das heisst, die Menge an Zusatzwasser ist dabei unabhängig bzw. losgelöst von den im Wasserführungskanal 3 herrschenden Druckverhältnissen.

Das Rückstauelement 11 ist vorzugsweise derart ausgebildet, dass der Querschnitt Q des Rückstauelementes 11 bei ansteigendem Druck im Wasserführungskanal 3 vergrössert wird. Die Vergrösserung ist dabei derart, dass die dem Zusatzwasserabgriff 10 zugeführte Wassermenge im Wesentlichen konstant ist. Besonders bevorzugt ist das Rückstauelement derart ausgebildet, dass dieses über einen Druckbereich von 0.1 bis 10 Bar eine konstante Wassermenge über den Zusatzwasserabgriff 10 abgibt. Bei absinkendem Wasserdruck verkleinert sich der Querschnitt Q des Rückstauelementes 11 dann wieder, sodass bei sich verkleinerndem Druck eine konstante Wassermenge über den Zusatzwasserabgriff 10 aus dem Wasserführungskanal 3 entnehmbar ist.

Das Rückstauelement 11 wird bei ansteigendem Druck verformt, wobei durch die Verformung der besagte Querschnitt des Wasserführungskanals 3 sich im Bereich des Rückstauelementes 11 vergrössert. Gleichermassen verkleinert sich der Querschnitt des Wasserführungskanals 3 bei sich absenkendem Druck, wodurch der Querschnitt dann ebenfalls verkleinert wird.

Das Rückstauelement 11 ist in der gezeigten Ausführungsform als Scheibe bzw. scheibenartig ausgebildet. Die Scheibe erstreckt sich dabei im Wesentlichen über den gesamten Querschnitt des Wasserführungskanals 3.

Der Zusatzwasserabgriff 10 ist bezüglich einer orthogonal zur Scheibenoberfläche 12 verlaufenden Richtung R im Wesentlichen unmittelbar im Bereich der Scheibenoberfläche 12 angeordnet. Eine andere Anordnung ist ebenfalls denkbar. So wäre es denkbar, dass der Zusatzwasserabgriff 10 in einem geringen Abstand zum Rückstauelement 11 angeordnet ist. Der Abstand kann aber auch grösser sein.

Das Rückstauelement 11 ist in der gezeigten Ausführungsform in Fliessrichtung F des Wassers im Wasserführungskanal 3 gesehen nach dem Zusatzwasserabgriff 10 angeordnet. Das heisst, das Wasser passiert zuerst den Zusatzwasserabgriff 10 und trifft dann auf das Rückstauelement 11 auf. In der gezeigten Ausführungsform wird der Rückstau in der Rückstauzone mit dem Bezugszeichen Z gebildet. Durch diesen Rückstau in dieser Zone kann der Zusatzwasserabgriff 10 effizient mit dem Zusatzwasser versorgt werden.

Das Rückstauelement 11 ist vorzugsweise aus einem federelastischen Werkstoff, insbesondere aus einem federelastischen Kunststoff, oder aus Gummi oder aus Silikon hergestellt. Vorzugsweise weist das Rückstauelement eine Shorehärte von grösser als 50 Shore, oder grösser als 60 Shore oder grösser als 70 Shore auf.

Erfindungsgemäß weist das Rückstauelement 11 mehrere Einschnitte 13 auf. Die Einschnitte 13 erstrecken sich dabei vom Mittelpunkt des Rückstauelements 11 radial nach aussen und unterteilen die Teilbereiche des Rückstauelementes in Lappen 14. Die Lappen 14 können dann durch den Wasserdruck bezüglich des Wasserführungskanals in Fliessrichtung F abgeklappt werden. Das heisst, das Rückstauelement 11 verformt sich durch ein Abklappen der Lappen 14. Die Einschnitte 13 verlaufen in der gezeigten Ausführungsform von einer zentralen Öffnung 15 radial nach aussen.

Das Rückstauelement 11 ist im Wasserführungskanal 3 in einer den Wasserführungskanal 3 seitlich umgebenden Lagerstelle 16 gelagert. Die Lagerstelle 16 ist dabei als Ringspalt ausgebildet und nimmt den Randbereich des Rückstauelementes 11 entsprechend auf.

Die Einlaufgarnitur 1 umfasst in der gezeigten Ausführungsform ein Auslassrohr 17. Das Auslassrohr 17 stellt dabei Teile des Wasserführungskanals 3 und den Ausgang 5 bereit. Durch das Auslassrohr 17 lässt sich Spülwasser in den Spülkasten abgeben. Das Rückstauelement 11 ist in Strömungsrichtung F gesehen vor dem Auslassrohr 17 angeordnet. Vorzugsweise bilden das Gehäuse 2 und das Auslassrohr 17 zwei verschiedene Teile. Das heisst das Auslassrohr 17 ist am Gehäuse 2 befestigt. Zwischen dem Auslassrohr 17 und dem Gehäuse 2 ist in der gezeigten Ausführungsform das Rückstauelement 11 geklemmt. Vorzugsweise wird das Auslassrohr mit dem Gehäuse über eine Gewindeverbindung 18 verbunden. Alternativ kann auch eine Schnappverbindung vorgesehen sein.

In der gezeigten Ausführungsform verläuft der Querschnitt des Wasserführungskanals 3 in Fliessrichtung F gesehen nach dem Rückstauelement 11 konisch. Die Konizität ist dabei vorzugsweise derart, dass sich der Querschnitt des Wasserführungskanals 3 mit zunehmendem Abstand vom Rückstauelement 11 verkleinert. Der konische Abschnitt endet mit einer Stufe 19. Anschliessend vergrössert sich dann der Querschnitt des Wasserführungskanals 3 mit zunehmendem Abstand von der Stufe 19 wieder.

In der gezeigten Ausführungsform ist der Schwimmer mit einer Öffnung 27 am Auslassrohr 17 aussenseitig bewegbar gelagert. Der Schwimmer 17 steht mit einer Stange 21 in Verbindung, die auf einen Schwimmerhebel 20 wirkt. Der Schwimmerhebel 20 wirkt auf das Ventil 6.

In der gezeigten Ausführungsform wird das Wasser vom Eingang 4 her zuerst an einer optionalen Düse 25 vorbeigeführt und fliesst dann zum Ventil 6 von wo das Wasser dann in Richtung Rückstauelement 11 fliesst.

**BEZUGSZEICHENLISTE**

| | | | |
|---|---|---|---|
| 1 | Einlaufgarnitur | 26 | Steuerbohrung |
| 2 | Gehäuse | 27 | Öffnung |
| 3 | Wasserführungskanal | W | Zusatzwasser |
| 4 | Eingang | F | Fliessrichtung |
| 5 | Ausgang | Q | Querschnitt |
| 6 | Ventil | R | Richtung |
| 7 | Schwimmer | Z | Zone von Rückstau |
| 8 | Hohlraum | | |
| 9 | Auftriebskammer | | |
| 10 | Zusatzwasserabgriff | | |
| 11 | Rückstauelement | | |
| 12 | Scheibenoberfläche | | |
| 13 | Einschnitte | | |
| 14 | Lappen | | |
| 15 | zentrale Öffnung | | |
| 16 | Lagerstelle | | |
| 17 | Auslassrohr | | |
| 18 | Gewindeverbindung | | |
| 19 | Stufe | | |
| 20 | Schwimmerhebel | | |
| 21 | Stange | | |
| 22 | Auslass | | |
| 23 | Durchgang | | |
| 24 | Öffnung | | |
| 25 | Düse | | |

## Patentansprüche

1. Einlaufgarnitur (1) für die Befüllung eines Spülkastens umfassend
ein Gehäuse (2),
ein im Gehäuse (2) angeordneten Wasserführungskanal (3) mit einem Eingang (4) und einem Ausgang (5),
ein im Wasserführungskanal (3) angeordnetes schwimmergesteuertes Ventil (6), welches den Wasserführungskanal (3) sperrt bzw. bei der Befüllung frei gibt, und
ein mit dem Ventil (6) zusammenarbeitenden Schwimmer (7) zur Steuerung des Ventils (6), wobei der Schwimmer (7) einen mit Wasser befüllbaren Hohlraum (8) sowie mindestens eine Auftriebskammer (9) aufweist, wobei die Einlaufgarnitur (1) weiter ein aus dem Wasserführungskanal (3) abgezweigten Zusatzwasserabgriff (10) zur Befüllung des besagten Hohlraums (8) zur Bereitstellung eines Zusatzgewichtes am Schwimmer (7) umfasst, **dadurch gekennzeichnet, dass** im Wasserführungskanal (3), insbesondere im Bereich des Zusatzwasserabgriffs (10), mindestens ein Rückstauelement (11) angeordnet ist, mit welchem ein Rückstau im Bereich des Zusatzwasserabgriffs (10) zur druckunabhängigen Entnahme von Zusatzwasser bereitstellbar ist, und
dass das Rückstauelement (11) mehrere Einschnitte (13) aufweist, welche Teilbereiche des Rückstauelementes in Lappen (14) unterteilen, welche Lappen (14) durch den Wasserdruck bezüglich des Wasserführungskanals (3) in Fliessrichtung (F) abklappbar sind.

2. Einlaufgarnitur (1) nach Anspruch 1, **dadurch gekennzeichnet, dass** das Rückstauelement (11) derart ausgebildet ist, dass der Querschnitt (Q) des Rückstauelementes (11) bei ansteigendem Druck maximal auf den Querschnitt des Wasserführungskanals (3) vergrössert wird, derart, dass die dem Zusatzwasserabgriff (10) zugeführte Wassermenge, insbesondere über einen Druckbereich von 0.1 bis 10 bar, im Wesentlichen konstant ist.

3. Einlaufgarnitur (1) nach einem der vorhergehenden Ansprüche, **dadurch gekennzeichnet, dass** das Rückstauelement (11) bei ansteigenden Druck verformt wird und durch die Verformung der Querschnitt des Wasserführungskanals (3) im Bereich des Rückstauelements (11) vergrößert wird.

4. Einlaufgarnitur (1) nach einem der vorhergehenden Ansprüche, **dadurch gekennzeichnet, dass** das Rückstauelement (11) scheibenartig ausgebildet ist und dass der Zusatzwasserabgriff (10) bezüglich einer orthogonal zu einer Scheibenoberfläche (12) verlaufenden Richtung (R) vorzugsweise unmittelbar im Bereich der Scheibenoberfläche (12) oder vorzugsweise nur in einem geringen Abstand zum Rückstauelement (11) angeordnet ist.

5. Einlaufgarnitur (1) nach einem der vorhergehenden Ansprüche, **dadurch gekennzeichnet, dass** das Rückstauelement (11) in Fliessrichtung (F) des Wassers im Wasserführungskanal (3) nach dem Zusatzwasserabgriff (10) angeordnet ist.

6. Einlaufgarnitur (1) nach einem der vorhergehenden Ansprüche, **dadurch gekennzeichnet, dass** das Rückstauelement (11) aus einem federelastischen Werkstoff, insbesondere aus einem federelastischen Kunststoff oder aus Gummi oder aus Silikon, ist.

7. Einlaufgarnitur (1) nach einem der vorhergehenden Ansprüche, **dadurch gekennzeichnet, dass** das Rückstauelement eine Shore-Härte von grösser als 50 Shore aufweist.

8. Einlaufgarnitur (1) nach einem der vorhergehenden Ansprüche, **dadurch gekennzeichnet, dass** die Einschnitte (13) von einer zentralen Öffnung (15) radial nach aussen verlaufen.

9. Einlaufgarnitur (1) nach einem der vorhergehenden Ansprüche, **dadurch gekennzeichnet, dass** das Rückstauelement (11) im Wasserführungskanal (3) in einer den Wasserführungskanal (3) seitlich umgebenden Lagerstelle (16) gelagert ist.

10. Einlaufgarnitur (1) nach einem der vorhergehenden Ansprüche, **dadurch gekennzeichnet, dass** die Einlaufgarnitur (1) ein Teile des Wasserführungskanals (3) und den Ausgang (5) bereitstellendes Auslassrohr (17) umfasst, durch welches das Spülwasser in einen Spülkasten abgebbar ist, wobei das Rückstauelement (11) in Strömungsrichtung gesehen vor dem oder im Bereich des Eintritts in das Auslassrohr (17) liegt.

11. Einlaufgarnitur (1) nach Anspruch 10, **dadurch gekennzeichnet, dass** zwischen Auslassrohr (17) und Gehäuse (2) das Rückstauelement (11) geklemmt ist.

12. Einlaufgarnitur (1) nach Anspruch 11, **dadurch gekennzeichnet, dass** das Rückstauelement (11) als Dichtung zwischen dem Auslassrohr (17) und dem Gehäuse wirkt, derart, dass kein Wasser aus dem Wasserführungskanal (3) durch die Verbindungsstelle zwischen Gehäuse (2) und Auslassrohr (17) austreten kann.

13. Einlaufgarnitur (1) nach einem der vorhergehenden Ansprüche, **dadurch gekennzeichnet, dass** der Querschnitt des Wasserführungskanals (3) in Fliessrichtung (F) gesehen nach dem Rückstauelement (11) konisch verläuft, wobei die Konizität vorzugsweise derart ist, dass sich der Querschnitt des Wasserführungskanals (3) mit zunehmenden Abstand vom Rückstauelement (11) verkleinert.

14. Einlaufgarnitur (1) nach Anspruch 13, **dadurch gekennzeichnet, dass** sich der Querschnitt nach Erreichen einer Stufe (19) am Ende der Konizität wieder vergrössert.

## Claims

1. Inflow fitting (1) for the filling of a cistern, comprising
a housing (2),
a water conduit (3) arranged in the housing (2) and having an entry (4) and an exit (5),
a float-controlled valve (6), which is arranged in the water conduit (3) and which shuts off the water conduit (3) or opens it up in the filling operation, and
a float (7), which cooperates with the valve (6), for controlling the valve (6), wherein the float (7) has a cavity (8), which is fillable with water, and at least one buoyancy chamber (9),
wherein
the inflow fitting (1) further comprises a supplemental water tap (10), branched off from the water conduit (3), for filling the said cavity (8) in order to provide an additional weight on the float (7), **characterized**
**in that** in the water conduit (3), in particular in the region of the supplemental water tap (10), is arranged at least one backflow element (11), with which a backflow can be provided in the region of the supplemental water tap (10) for the pressure-independent removal of supplemental water, and in that the backflow element (11) has a plurality of incisions (13), which divide sections of the backflow element into flaps (14), which flaps (14) are tiltable by the water pressure with respect to the water conduit (3) in the direction of flow (F).

2. Inflow fitting (1) according to Claim 1, **characterized in that** the backflow element (11) is designed such that the cross section (Q) of the backflow element (11) is enlarged at the most to the cross section of the water conduit (3) in the event of rising pressure, such that the water quantity fed to the supplemental water tap (10), in particular over a pressure range from 0.1 to 10 bar, is substantially constant.

3. Inflow fitting (1) according to one of the preceding claims, **characterized in that** the backflow element (11) is deformed in the event of rising pressure and, as a result of the deformation, the cross section of the water conduit (3) is enlarged in the region of the backflow element (11).

4. Inflow fitting (1) according to one of the preceding claims, **characterized in that** the backflow element (11) is of disc-like configuration, and **in that** the supplemental water tap (10) is arranged, with respect to a direction (R) running orthogonally to a disc surface (12), preferably directly in the region of the disc surface (12), or preferably only at a short distance from the backflow element (11).

5. Inflow fitting (1) according to one of the preceding claims, **characterized in that** the backflow element (11), in the direction of flow (F) of the water in the water conduit (3), is arranged after the supplemental water tap (10).

6. Inflow fitting (1) according to one of the preceding claims, **characterized in that** the backflow element (11) is made of a resiliently elastic material, in particular of a resiliently elastic plastic, or of rubber or of silicone.

7. Inflow fitting (1) according to one of the preceding claims, **characterized in that** the backflow element has a Shore hardness of greater than 50 Shore.

8. Inflow fitting (1) according to one of the preceding claims, **characterized in that** the incisions (13) extend radially outwards from a central opening (15) .

9. Inflow fitting (1) according to one of the preceding claims, **characterized in that** the backflow element (11) is mounted in the water conduit (3) in a bearing (16) laterally surrounding the water conduit (3) .

10. Inflow fitting (1) according to one of the preceding claims, **characterized in that** the inflow fitting (1) comprises an outlet pipe (17), which provides parts of the water conduit (3) and the exit (5) and through which the flush water is deliverable into a cistern, wherein the backflow element (11), viewed in the direction of flow, lies before or in the region of the intake into the outlet pipe (17).

11. Inflow fitting (1) according to Claim 10, **characterized in that** the backflow element (11) is clamped between outlet pipe (17) and housing (2).

12. Inflow fitting (1) according to Claim 11, **characterized in that** the backflow element (11) acts as a seal between the outlet pipe (17) and the housing, such that no water can escape from the water conduit (3) through the joint between housing (2) and outlet pipe (17).

13. Inflow fitting (1) according to one of the preceding claims, **characterized in that** the cross section of the water conduit (3), viewed in the direction of flow (F), extends after the backflow element (11) conically, the conicity preferably being such that the cross section of the water conduit (3) reduces with increasing distance from the backflow element (11).

14. Inflow fitting (1) according to Claim 13, **characterized in that** the cross section enlarges again once a step (19) at the end of the conicity has been reached.

## Revendications

1. Garniture d'entrée (1) pour le remplissage d'un réservoir de chasse d'eau, comprenant un boîtier (2),
un canal de conduit d'eau (3) disposé dans le boîtier (2) avec une entrée (4) et une sortie (5),
une vanne commandée par flotteur (6) disposée dans le canal de conduit d'eau (3), qui bloque le canal de conduit d'eau (3) resp. qui le libère lors du remplissage, et
un flotteur (7) coopérant avec la vanne (6) pour commander la vanne (6), le flotteur (7) ayant une cavité pouvant être remplie d'eau (8) ainsi qu'au moins une chambre de flottabilité (9),
la garniture d'entrée (1) possédant également un robinet d'eau supplémentaire (10) dérivé du canal de guidage d'eau (3) pour remplir ladite cavité (8) afin de fournir un poids supplémentaire sur le flotteur (7),
**caractérisée en ce que**
dans le canal de conduit d'eau (3), en particulier dans la zone du robinet d'eau supplémentaire (10), au moins un élément de reflux (11) est agencé, avec lequel un reflux peut être généré dans la zone du robinet d'eau supplémentaire (10) pour l'élimination de l'eau supplémentaire de manière indépendante de la pression, et
**en ce que** l'élément de reflux (11) a une pluralité d'incisions (13) dont les zones partielles de l'élément de reflux sont divisées en languettes (14), lesquelles languettes (14) peuvent être rabattues dans le sens de l'écoulement (F) par rapport au canal de conduit d'eau (3) par la pression de l'eau.

2. Garniture d'entrée (1) selon la revendication 1, **caractérisée en ce que** l'élément de reflux (11) est conçu de telle sorte que la section transversale (Q) de l'élément de reflux (11) augmente avec une pression croissante jusqu'à s'agrandir à la section transversale du canal de conduit d'eau (3), de sorte que la quantité d'eau fournie au robinet d'eau supplémentaire (10), est essentiellement constante, notamment sur une plage de pression de 0,1 à 10 bar.

3. Garniture d'entrée (1) selon l'une des revendications précédentes, **caractérisée en ce que** l'élément de reflux (11) se déforme lorsque la pression augmente et que la déformation de la section transversale du canal de conduit d'eau (3) dans la région de l'élément de reflux (11) augmente.

4. Garniture d'entrée (1) selon l'une des revendications précédentes, **caractérisée en ce que** l'élément de reflux (11) est réalisé en forme de disque et que le robinet d'eau supplémentaire (10) est de préférence disposé directement dans la région de la surface du disque (12) par rapport à une direction (R) orthogonale à la surface du disque (12) ou est disposé de préférence seulement à une courte distance de l'élément de reflux (11).

5. Garniture d'entrée (1) selon l'une des revendications précédentes, **caractérisée en ce que** l'élément de refoulement (11) est disposé dans le sens d'écoulement (F) de l'eau dans le canal de conduit d'eau (3) après le robinet d'eau supplémentaire (10).

6. Garniture d'entrée (1) selon l'une des revendications précédentes, **caractérisée en ce que** l'élément de reflux (11) est réalisé en un matériau élastique, notamment en plastique élastique ou en caoutchouc ou en silicone.

7. Garniture d'entrée (1) selon l'une des revendications précédentes, **caractérisée en ce que** l'élément de reflux a une dureté Shore supérieure à 50 Shore.

8. Garniture d'entrée (1) selon l'une des revendications précédentes, **caractérisée en ce que** les incisions (13) s'étendent radialement vers l'extérieur à partir d'une ouverture centrale (15).

9. Garniture d'entrée (1) selon l'une des revendications précédentes, **caractérisée en ce que** l'élément de reflux (11) est monté dans le canal de conduit d'eau (3) en un point d'appui (16) qui entoure latéralement le canal de conduit d'eau (3).

10. Garniture d'entrée (1) selon l'une des revendications précédentes, **caractérisée en ce que** la garniture d'entrée (1) comprend un tuyau de sortie (17) entourant une partie du canal de conduit d'eau (3) et de la sortie (5), à travers lequel l'eau de rinçage peut être distribuée dans le réservoir de chasse d'eau, dans laquelle l'élément de reflux (11), vu dans le sens de l'écoulement, se trouve devant ou dans la zone d'entrée dans le tuyau de sortie (17).

11. Garniture d'entrée (1) selon l'une des revendications précédentes, **caractérisée en ce que** l'élément de reflux (11) est serré entre le tuyau de sortie (17) et le boîtier (2).

12. Garniture d'entrée (1) selon l'une des revendications précédentes, **caractérisée en ce que** l'élément de reflux (11) agit comme un joint entre le tuyau de sortie (17) et le boîtier (18) de sorte qu'aucune eau provenant du conduit d'eau (3) puisse sortir par le point de raccordement entre le boîtier (2) et le tuyau de sortie (17).

13. Garniture d'entrée (1) selon l'une des revendications précédentes, **caractérisée en ce que** la section transversale du canal de conduit d'eau (3), vue dans le sens de l'écoulement (F), s'étend coniquement après l'élément de reflux (11), la conicité étant de préférence telle que la section transversale du canal de conduit d'eau (3) rétrécit avec l'augmentation de la distance de l'élément de reflux (11).

14. Garniture d'entrée (1) selon la revendication 13, **caractérisée en ce que** la section transversale augmente à nouveau après avoir atteint un niveau (19) à la fin du cône.
